# EUROPÄISCHE PATENTSCHRIFT

(11) **EP 3 822 024 B1**
(45) Veröffentlichungstag und Bekanntmachung des Hinweises auf die Patenterteilung: **23.07.2025**
(21) Anmeldenummer: 19209465.4
(22) Anmeldetag: 15.11.2019
(51) Int. Cl.: B24C 1/00, B24C 5/02, B24C 7/00, B08B 7/00

(54) **VORRICHTUNG ZUR TROCKENEISBEHANDLUNG VON OBERFLÄCHEN SOWIE VERFAHREN ZUR BEHANDLUNG VON OBERFLÄCHEN**
DEVICE FOR DRY ICE TREATMENT OF SURFACES AND METHOD FOR TREATING SURFACES
DISPOSITIF DE TRAITEMENT DES SURFACES AVEC DE LA NEIGE CARBONIQUE ET PROCÉDÉ DE TRAITEMENT DES SURFACES

(43) Veröffentlichungstag der Anmeldung: 19.05.2021
(73) Patentinhaber: Egger PowAir Cleaning GmbH, 5301 Eugendorf (AT)
(72) Erfinder: Egger, Robert, 5301 Eugendorf (AT)
(74) Vertreter: Meissner Bolte Partnerschaft mbB

(56) Entgegenhaltungen:
- WO-A1-2015/079409
- DE-A1- 102010 064 406
- DE-U1- 202005 018 952
- US-B2- 9 446 500

## Beschreibung

Die Erfindung betrifft eine Vorrichtung zur Trockeneisbehandlung und insbesondere Trockeneisreinigung von Oberflächen sowie ein entsprechendes Verfahren. Vorrichtungen zur Trockeneisreinigung von Oberflächen sind allgemein bekannt. Bei derartigen Vorrichtungen, die gelegentlich auch als Trockeneisstrahlanlagen bezeichnet werden, wird jeweils ein Trockeneisstrahl erzeugt, bei dem Trockeneispartikel, wie beispielsweise Trockeneis-Pellets, mittels Druckluft auf eine Geschwindigkeit von etwa 300 Meter pro Sekunde beschleunigt und auf die zu reinigende Oberfläche geschossen werden, wo sie einen punktuellen Thermoschock erzeugen. Der zu entfernende Belag, wie insbesondere Verunreinigungen, auf der zu reinigenden Oberfläche zieht sich dabei zusammen und die nachfolgenden Trockeneispartikel im Zusammenhang mit der darin enthaltenen kinetischen Energie bringt die Verunreinigung zum Abplatzen. Die Trockeneispartikel sublimieren beim Aufprall sofort und lassen eine trockene Oberfläche zurück.

Trockeneis wird aus flüssigem CO2 hergestellt. In einem Pelletisierer wird flüssiges CO2 unter kontrollierten Bedingungen entspannt. Bei diesem physikalischen Vorgang entsteht Trockeneisschnee. Dieser wird durch eine Extruderplatte zu runden, harten Pellets gepresst, welche längliche Körner von einem Durchmesser von 1,7 mm bis 3,0 mm aufweisen. Trockeneis hat eine Temperatur von ca. -79 °C. Kohlendioxid (CO2) ist ein geruchloses, nicht brennbares Gas, welches 1,5-mal schwerer ist als Luft. Normalerweise sind ca. 0,03 % CO2 in der Erdatmosphäre enthalten. CO2 fällt heute hauptsächlich als Nebenprodukt von verschiedenen chemischen Prozessen an und wird nach der Gewinnung in Tanks gelagert.

Trockeneisstrahlanlagen stellen eine moderne Alternative zu herkömmlichen industriellen Reinigungsmethoden dar. Einzigartig bei der Verwendung von Trockeneis als Strahlmittel ist, dass Trockeneispartikel im Augenblick des Auftreffens auf die zu reinigende Oberfläche in Gasform übergehen, also sublimieren. Das bedeutet, dass die Oberfläche nach ihrer Behandlung trocken und sauber, sowie ohne Reinigungs- oder Strahlmittelrückstände hinterlassen wird. Da es sich um einen völlig trockenen und stromlosen Prozess handelt, kann Trockeneisstrahlen in Bereichen angewandt werden, in denen andere Verfahren ausgeschlossen sind. So können beispielsweise Elektromotoren und technische Anlagen mit elektrischen, pneumatischen und hydraulischen Komponenten gereinigt werden, ohne dass dazu zwingend eine Abschaltung oder Demontage erforderlich ist. Darüber hinaus eignet sich Trockeneisstrahlen für eine Vielzahl weiterer Anwendungen, wie zur Reinigung von Maschinen, Elektroinstallationen, beliebigen Oberflächen und Formen.

Beim Reinigen werden Trockeneispartikel mittels Druckluft bis auf Schallgeschwindigkeit beschleunigt, bevor sie auf die zu behandelnde Oberfläche auftreffen. Zur Reinigungswirkung tragen die oben bereits genannten drei verschiedenen Umstände bei: zum ersten wird der Belag beim Auftreffen der Trockeneispartikel mit Schallgeschwindigkeit gelöst und birst auseinander - kinetischer Effekt.

Zum anderen macht die niedrige Temperatur der Trockeneispartikel den Belag spröde, führt zu Rissbildung und trägt zu dessen Loslösen bei, da die Bindung zwischen Belag und der darunterliegenden Fläche herabgesetzt wird. Damit gelangt Trockeneis auch unterhalb des Belags - thermischer Effekt.

Zum dritten dringt das Trockeneis durch den Belag und verdampft augenblicklich, was eine ca. 700- bis 1.000-fache Volumenausweitung mit sich bringt. Durch diese explosive Reaktion wird der Belag von der Oberfläche abgehoben - Sublimationseffekt/Explosionswirkung. Eine feuchte Schicht, wie zum Beispiel Öl oder Fett, wird - ähnlich wie beim Hochdruckreinigen - von dem Luftstrom weg befördert. Im Unterschied zum Hochdruckreinigen wird die gereinigte Oberfläche jedoch trocken und sauber hinterlassen.

Da Trockeneis beim Auftreffen auf die zu behandelnde Oberfläche sofort verdampft und somit kein Abfallprodukt hinterlässt, muss im Anschluss an das Trockeneisstrahlen nur die abgetragene Schicht entsorgt werden. Diese lässt sich zumeist am Boden unterhalb des behandelten Gegenstands zusammenfegen oder mit Hilfe eines Staubsaugers entfernen.

Trockeneisstrahlen kann als Alternative zur Hochdruckreinigung und anderen herkömmlichen Strahlmethoden, die sich diverser Strahlmittel, wie Sand, Wasser, Glas oder Plastgranulat, bedienen, angesehen werden. Es eignet sich hervorragend zum Entfernen von Leim, Lack, Öl, Fett, Kohlenstaub, Ruß, Gleitmittel und Bitumen.

Beim Trockeneisstrahlen werden keinerlei gesundheitsgefährdende Chemikalien oder Lösungsmittel eingesetzt. Das Bedienpersonal ist daher während des Reinigens keinen Dämpfen oder Ähnlichem ausgesetzt. Auch fallen keine Entsorgungskosten für derartige Chemikalien an.

Auch wenn Trockeneisstrahlen im Vergleich zur Hochdruckreinigung und anderen herkömmlichen Strahlmethoden, die sich diverser Strahlmittel bedienen, material- und oberflächenschonend ist, sind mit herkömmlichen Trockeneisstrahlanlagen die Anwendungsgebiete und Anwendungsbereiche der Trockeneisstrahltechnik deutlich begrenzt. Insbesondere sind derzeit bekannte Trockeneisstrahlanlagen nicht geeignet, um Oberflächen in sensiblen Bereichen zu reinigen bzw. zu behandeln. Sensible Bereiche sind in diesem Zusammenhang insbesondere Bereiche, die in Reinräumen liegen, oder Bereiche von beispielsweise Gasturbinen. Eine Gasturbine umfasst eine oder mehrere Verdichterstufen, welche die Umgebungsluft verdichten, eine Brennkammer, die Kraftstoff zusammen mit der komprimierten Luft verbrennen, sowie eine oder mehrere Turbinenstufen zur Versorgung der Verdichter. Die sich ausdehnenden Verbrennungsgase treiben dabei die Turbine an und resultieren in einem Schub zum Vortrieb.

Strahltriebwerke besitzen in der Regel einen Turbofan, der stromaufwärts vor den Kompressorstufen angeordnet ist und im Durchmesser wesentlich größer ist als die Kompressorstufen. Der Turbofan wird ebenfalls durch die Turbinenstufen angetrieben und lässt einen erheblichen Teil der das Triebwerk insgesamt durchströmenden Luft als sogenannten Nebenluftstrom an den Kompressorstufen, der Brennkammer und den Turbinenstufen vorbeiströmen. Durch diesen Nebenluftstrom kann der Wirkungsgrad eines Triebwerks erheblich gesteigert und der Lärmpegel reduziert werden.

Zusätzlich hierzu zeigen herkömmliche Trockeneisstrahlanlagen Grenzen bei der Behandlung von Textilien, oder anderen offenporigen Gegenständen, Plexiglas, hochglanzpoliertes Aluminium und insbesondere Keramik, Keramikwaben aus 3D-Produktion, Platinen und Leiterplatten.

Die Druckschrift DE 10 2010 064 406 A1 betrifft eine Vorrichtung und ein Verfahren zum Druckstrahlen mittels eines Gemischstrahls aus gefrorenen Partikeln und einem Trägergas.

Die Druckschrift DE 20 2005 018 952 U1 betrifft eine Trockeneis-Strahlanlage. Aus der DE 20 2005 018 952 U1 sind eine Trockeneisstrahlvorrichtung mit den Merkmalen des Oberbegriffes der Patentanspruch 1 und ein Verfahren zur Behandlung von Oberflächen mit einer solchen Vorrichtung bekannt.

Die Druckschrift WO 2015/079409 A1 betrifft eine Filtereinheit zum Filtrieren von Druckluft, die mit Öl versetzt ist.

Die Druckschrift US 9,446,500 B2 betrifft eine abrasive Wasserstrahltechnik.

Der Erfindung liegt die Problemstellung zu Grunde, dass bei der Reinigung von derartigen Strahltriebwerken oder bei der Reinigung von entsprechenden Gasturbinentriebwerken Sorge zu tragen ist, dass sich bei dem angewandten Reinigungsverfahren keinerlei Rückstände in der zu reinigenden Turbine ablagern. Gleiches gilt im übertragenen Sinnen auch bei der Anwendung eines Reinigungsverfahrens in einem Reinraum, bei Oberflächen, die in der Lebensmitteltechnologie oder in der Pharmazie zum Einsatz kommen. Ein ähnliches Problem einer möglichst vollständigen rückstandslosen Reinigung existiert in Pharmaziebereichen. Gleiches gilt auch beispielsweise bei Anlagen, die zur Herstellung von Halbleiter- oder anderen Elektronikbauteilen zum Einsatz kommen.

Demnach liegt der vorliegenden Erfindung die Aufgabe zu Grunde, eine Vorrichtung zur Trockeneisbehandlung und insbesondere Trockeneisreinigung von Oberflächen anzugeben, wobei unter Vermeidung der genannten Nachteile der herkömmlichen Trockeneisstrahlanlagen eine breitere Anwendung möglich ist.

Insbesondere liegt somit der Erfindung die Aufgabe zu Grunde, eine Vorrichtung sowie ein Verfahren zur Trockeneisbehandlung und insbesondere Trockeneisreinigung von Oberflächen anzugeben, wobei keinerlei Rückstände nach der Reinigung bzw. Behandlung der entsprechenden Oberfläche verbleiben, sodass die Reinigungs- bzw. Behandlungstherapie auch für sensible Bauteile, insbesondere für Bauteile in Reinraum-Umgebungen einsetzbar ist.

Im Hinblick auf die Vorrichtung wird die der Erfindung zu Grunde liegende Aufgabe durch den Gegenstand des unabhängigen Patentanspruchs 1 gelöst, wobei vorteilhafte Weiterbildungen der erfindungsgemäßen Vorrichtung in den entsprechenden abhängigen Ansprüchen angegeben sind. Im Hinblick auf das Verfahren wird die der Erfindung zu Grunde liegende Aufgabe durch den Gegenstand des nebengeordneten Patentanspruchs 12 gelöst.

Der Erfindung liegt dabei die Erkenntnis zu Grunde, dass die zum Bereitstellen der für das Reinigungsverfahren benötigte Druckluft verwendete Umgebungsluft Fremdpartikel in Form von beispielsweise Aerosolen, Pollen, Insekten, Kohlenwasserstoffen von brennkraftbetriebenen Fahrzeugen und aus der Industrie sowie Salze in Meeresnähe enthält. Bei herkömmlichen Trockeneisstrahlanlagen wird die Umgebungsluft mit diesen Partikeln als Druckluft komprimiert und im weiteren Trockeneis Behandlungsverfahren verwendet.

Die in der Umgebungsluft enthaltenen Fremdstoffe (beispielsweise Aerosole, Pollen, Insekten, Kohlenwasserstoffe, Salze, etc.) werden in der Druckluft aufkonzentriert und mit den Trockeneispartikeln auf die zu behandelnde/zu reinigende Oberfläche appliziert. Dabei folgen die Fremdstoffpartikel dem Weg der verdichteten Luft (Druckluft) bzw. dem Weg des Trockeneispartikel-Druckluftgemisches und setzen sich auf den verschiedenen Oberflächen/Bauelementen in dem zu behandelnden/zu reinigenden Bereich ab. Diese Verschmutzung führt beispielsweise zu einer Veränderung der Eigenschaften des Grenzschichtluftstroms beispielsweise der Verdichterbauteile bei Triebwerken. Außerdem führt die Verschmutzung eines Strahltriebwerks zu einer Verringerung des Wirkungsgrads und damit zu einem erhöhten Treibstoffverbrauch sowie zu einer erhöhten Belastung der Umwelt.

Bei der Anwendung der Trockeneisstrahltechnologie in Reinräumen oder in Räumen, die zur Lebensmittelverarbeitung oder zur Herstellung/Bearbeitung von Pharmazeutika dienen, ist somit bislang ausgeschlossen.

Demnach betrifft die Erfindung eine Vorrichtung zur Trockeneisbehandlung und insbesondere zur Trockeneisreinigung von Oberflächen, wobei die Vorrichtung eine Trockeneisquelle zum Bereitstellen von Trockeneis insbesondere in Gestalt von Trockeneispartikeln (Granulat oder Pellets), eine mit der Trockeneisquelle strömungsmäßig verbundene oder verbindbare Mischeinheit und eine mit der Mischeinheit strömungsmäßig verbundene oder verbindbare Druckluftquelle zum Bereitstellen von Druckluft für die Mischeinheit aufweist. In der Mischeinheit wird mit der von der Druckluftquelle bereitgestellten Druckluft und dem von der Trockeneisquelle bereitgestellten Trockeneis ein Trockeneispartikel-Druckluftgemisch generiert, welches zur Trockeneisbehandlung und insbesondere zur Trockeneisreinigung auf die zu behandelnde Oberfläche applizierbar ist.

Um zu erreichen, dass die Trockeneistechnik auch in sensiblen Bereichen, insbesondere Reinräumen oder in Lebensmittel- bzw. Pharmaziebereichen einsetzbar ist, ist erfindungsgemäß der Druckluftquelle eine Konditionierungseinheit zugeordnet um bedarfs- oder anwendungsweise die, der Mischeinheit bereitgestellte Druckluft zu konditionieren, und zwar im Hinblick auf die Größe und Konzentration von noch in der bereitgestellten Druckluft enthaltenen Feststoffteilchen, im Hinblick auf den Drucktaupunkt und den Feuchtegehalt der bereitgestellten Druckluft und im Hinblick auf eine Restmenge von Öl-Aerosolen und Kohlenwasserstoffen, die noch in der bereitgestellten Druckluft enthalten sein dürfen.

Um den Grad der Aufbereitung der von der Druckluftquelle bereitzustellenden Druckluft einstellen zu können, weist die Konditionierungseinheit eine Vielzahl unterschiedliche und insbesondere über eine manuelle Eingabeeinrichtung auswählbare Betriebszustände auf. Gemäß der Erfindung ist dabei die Konditioniereinrichtung wahlweise in mindestens einem der nachfolgenden Betriebszustände betreibbar:
- in einem ersten Betriebszustand, in welchem die von der Druckluftquelle bereitgestellte Druckluft noch Feststoffteilchen mit einer Größe größer 5 µm enthalten darf, oder
- in einem zweiten Betriebszustand, in welchem die von der Druckluftquelle bereitgestellte Druckluft noch Feststoffteilchen mit einer Größe bis maximal 5 µm nach ISO 8573-1:2010 enthalten darf.

Der zweite Betriebszustand der Konditioniereinrichtung wird dabei insbesondere dann ausgewählt, wenn der Grad der Reinheit der von der Druckluftquelle bereitzustellende Druckluft besonders hoch sein muss, um wirksam verhindern zu können, dass im Rahmen der Trockeneisbehandlung Fremdstoffe in den Bereich gelangen, in welchem die Trockeneistechnik angewandt wird.

Erfindungsgemäß ist in diesem Zusammenhang vorgesehen, dass die Konditioniereinrichtung eine Filtereinrichtung aufweist, wobei die Filtereinrichtung mindestens einen Vorfilter und mindestens einen Nachfilter aufweist, wobei - abhängig von dem ausgewählten Betriebszustand der Konditioniereinrichtung - wahl- oder bedarfsweise zumindest der mindestens einen Nachfilter zur Druckluftaufbereitung zu- oder abschaltbar ist.

Hierbei handelt es sich um eine besonders einfach zu realisierende Lösung, um die Vorrichtung für unterschiedliche Anwendungsbereiche umschalten und betreiben zu können. Selbstverständlich kommen aber auch andere Lösungen in Frage. Gemäß Ausführungsformen der erfindungsgemäßen Vorrichtung ist die Konditioniereinheit insbesondere wahlweise in mindestens einer der nachfolgenden Reinheitsklassen betreibbar:
- in der Reinheitsklasse 01 nach ISO 8573-1:2010, in welcher die von der Druckluftquelle bereitgestellte Druckluft pro m³ bereitgestellter Druckluft maximal 20.000 Teilchen mit einer Teilchengröße größer 0,1 µm und maximal 0,5 µm, maximal 400 Teilchen mit einer Teilchengröße größer 0,5 µm und maximal 1,0 µm und maximal 10 Teilchen mit einer Teilchengröße größer 1,0 µm und maximal 5,0 µm aufweist;
- in der Reinheitsklasse 02 nach ISO 8573-1:2010, in welcher die von der Druckluftquelle bereitgestellte Druckluft pro m³ bereitgestellter Druckluft maximal 400.000 Teilchen mit einer Teilchengröße größer 0,1 µm und maximal 0,5 µm, maximal 6.000 Teilchen mit einer Teilchengröße größer 0,5 µm und maximal 1,0 µm und maximal 100 Teilchen mit einer Teilchengröße größer 1,0 µm und maximal 5,0 µm aufweist; und/oder
- in der Reinheitsklasse 03 nach ISO 8573-1:2010, in welcher die von der Druckluftquelle bereitgestellte Druckluft pro m³ bereitgestellter Druckluft maximal 90.000 Teilchen mit einer Teilchengröße größer 0,5 µm und maximal 1,0 µm und maximal 1.000 Teilchen mit einer Teilchengröße größer 1,0 µm und maximal 5,0 µm aufweist.

Indem die Konditioniereinheit in den oben genannten Reinheitsklassen 01 bis 03 wahlweise betreibbar ist, ist es möglich, die Trockeneisbehandlung von Oberflächen in Bereichen auszuwählen, bei denen die entsprechenden Reinheitsklassen einzuhalten sind. Hierzu ist insbesondere kein aufwendiges nach oder umrüsten der Vorrichtung notwendig. Demnach ist das Anwendungsgebiet der Trockeneistechnik bei dieser Weiterbildung noch weiter vergrößert.

Alternativ oder zusätzlich hierzu ist die Konditioniereinheit ausgebildet, insbesondere wahlweise den Drucktaupunkt der von der Druckluftquelle bereitgestellten Druckluft einzustellen, um so das Eindringen von Feuchtigkeit in den Bereich, wo die Trockeneistechnik angewandt wird, zu verhindern oder zumindest zu reduzieren.

Zum Einstellen eines Drucktaupunkts der von der Druckluftquelle bereitgestellten Druckluft weist die Konditioniereinheit mindestens einen zur Druckluftaufbereitung wahlweise zu- oder abschaltbaren Wasserabscheider, mindestens einen zur Druckluftaufbereitung wahlweise zu- oder abschaltbaren warmregenerierenden Absorptionstrockner, mindestens einen zur Druckluftaufbereitung wahlweise zu- oder abschaltbaren Kältetrockner, und/oder mindestens einen zur Druckluftaufbereitung wahlweise zu- oder abschaltbaren Membrantrockner insbesondere mit integriertem Nanofilter auf.

Mit dieser Realisierung ist die Konditioniereinheit insbesondere wahlweise in mindestens einer der nachfolgenden Feuchtigkeits-Reinheitsklassen betreibbar:
- in einer ersten Feuchtigkeits-Reinheitsklasse, in welcher der Drucktaupunkt der von Druckluftquelle bereitgestellten Druckluft bei mindestens -70 °C liegt;
- in einer zweiten Feuchtigkeits-Reinheitsklasse, in welcher der Drucktaupunkt der von der Druckluftquelle bereitgestellten Druckluft bei mindestens -40 °C liegt; und/oder
- in einer dritten Feuchtigkeits-Reinheitsklasse, in welcher der Drucktaupunkt der von der Druckluftquelle bereitgestellten Druckluft bei mindestens -20 °C liegt.

Alternativ oder zusätzlich hierzu ist gemäß Weiterbildungen der erfindungsgemäßen Vorrichtung vorgesehen, dass die Konditioniereinheit und/oder Druckluftquelle ausgebildet sind/ist, insbesondere wahlweise im Hinblick auf eine Gesamtkonzentration von Öl-Aerosolen und Kohlenwasserstoffen eine Reinheit der von der Druckluftquelle bereitgestellten Druckluft einzustellen.

Um dies in einer besonders einfach zu realisierenden Weise umzusetzen, ist gemäß Weiterbildungen der zuletzt genannten Ausführungsform vorgesehen, dass die Druckluftquelle eine ölgeschmierte, verdichtende Kompressoreinheit und eine ölfrei verdichtende Kompressoreinheit aufweist, wobei abhängig von einer ausgewählten Reinheit der von der Druckluftquelle bereitzustellenden Druckluft zur Verdichtung von Ansaugluft wahlweise die ölgeschmierte, verdichtende Kompressoreinheit oder die ölfrei verdichtende Kompressoreinheit angesteuert wird.

Insgesamt ist es in diesem Zusammenhang von Vorteil, wenn zum Einstellen einer Öl-Gesamtkonzentrations-Reinheit der von der Druckluftquelle bereitgestellten Druckluft die Konditioniereinheit insbesondere wahlweise in mindestens einer der nachfolgenden Öl-Gesamtkonzentrations-Reinheitsklassen betreibbar ist:
- in einer ersten Öl-Gesamtkonzentrations-Reinheitsklasse, in welcher in der von der Druckluftquelle bereitgestellten Druckluft maximal 0,01 mg Öl je m³ vorliegt;
- in einer zweiten Öl-Gesamtkonzentrations-Reinheitsklasse, in welcher in der von der Druckluftquelle bereitgestellten Druckluft maximal 0,1 mg Öl je m³ vorliegt; und/oder
- in einer dritten Öl-Gesamtkonzentrations-Reinheitsklasse, in welcher in der von der Druckluftquelle bereitgestellten Druckluft maximal 1,0 mg Öl je m³ vorliegt.

Alternativ oder zusätzlich hierzu ist es denkbar, dass zum Einstellen einer Öl-Gesamtkonzentrations-Reinheit der von der Druckluftquelle bereitgestellten Druckluft die Konditioniereinheit mindestens einen zur Druckluftaufbereitung wahlweise zu- oder abschaltbaren Koalenzfilter und/oder mindestens einen zur Druckluftaufbereitung wahlweise zu- oder abschaltbaren Aktivkohlefilter aufweist.

Gemäß einem weiteren Aspekt der vorliegenden Erfindung ist vorgesehen, dass die Vorrichtung eine Steuer- und/oder Regeleinrichtung aufweist zum Steuern und/oder Regeln der Druckluftquelle und/oder, der der Druckluftquelle zugeordneten Konditioniereinheit derart, dass im Hinblick auf den Reinheitsgrad die von der Druckluftquelle bereitgestellte Druckluft einem vorab festgelegten oder festlegbaren Reinheitsgrad entspricht.

Die Erfindung betrifft ferner ein Verfahren zur Behandlung von Oberflächen insbesondere zur Reinigung und/oder Veredelung von Oberflächen, wobei hierzu die zuvor diskutierte erfindungsgemäße Vorrichtung verwendet wird, und wobei das Verfahren den Verfahrensschritt des Bereitstellens von Trockeneis insbesondere in Gestalt von Trockeneispartikeln, den Verfahrensschritt des Bereitstellens von Druckluft, den Verfahrensschritt des Herstellens eines Trockeneispartikel-Druckluftgemisches aus dem bereitgestellten Trockeneis und der bereitgestellten Druckluft, und den Verfahrensschritt des Applizierens des Trockeneispartikel-Druckluftgemisches auf die zu behandelnde Oberfläche aufweist.

Bei dem erfindungsgemäßen Verfahren ist insbesondere vorgesehen, dass die zum Herstellen des Trockeneispartikel-Druckluftgemisches bereitgestellte Druckluft konditioniert wird, und zwar insbesondere bedarfs- oder anwendungsspezifisch und insbesondere im Hinblick auf die Größe und Konzentration von noch in der bereitgestellten Druckluft enthaltenen Feststoffteilchen, im Hinblick auf den Drucktaupunkt und/oder den Feuchtegehalt der bereitgestellten Druckluft und/oder im Hinblick auf eine Restmenge an Öl-Aerosolen und Kohlenwasserstoffen, die noch in der bereitgestellten Druckluft enthalten sein dürfen.

Nachfolgend wird eine exemplarische Ausführungsform der erfindungsgemäßen Vorrichtung anhand der Zeichnungen näher beschrieben.

Es zeigen:
- FIG. 1a-c: schematisch das erfindungsgemäße Verfahren zur Behandlung von Oberflächen, insbesondere zur Reinigung und/oder Veredelung von Oberflächen; und
- FIG. 2: schematisch eine exemplarische Ausführungsform der erfindungsgemäßen Vorrichtung zur Behandlung von Oberflächen, insbesondere zur Reinigung und/oder Veredelung von Oberflächen.

Die in FIG. 2 schematisch gezeigte exemplarische Ausführungsform der erfindungsgemäßen Vorrichtung 1 weist eine Trockeneisquelle 2 zum Bereitstellen von Trockeneis insbesondere in Gestalt von Trockeneispartikeln, eine Druckluftquelle 4 sowie eine Mischeinheit 3 auf, wobei die Mischeinheit 3 strömungsmäßig mit der Trockeneisquelle 2 einerseits und der Druckluftquelle 4 andererseits verbunden ist und dazu dient, aus dem von der Trockeneisquelle 2 bereitgestellten Trockeneis und der von der Druckluftquelle 4 bereitgestellten Druckluft ein Trockeneispartikel-Druckluftgemisch 14 zu generieren.

Erfindungsgemäß kommt ferner eine Konditioniereinheit 5 zum Einsatz, mit welcher ein von der Mischeinheit 3 bereitgestelltes oder bereitzustellendes Trockeneispartikel-Druckluftgemisch 14 an anwendungsspezifische Bedingungen vor dem Applizieren des Trockeneispartikel-Druckluftgemisches 14 auf die zu behandelnde Oberfläche anpassbar ist.

Die in FIG. 2 schematisch gezeigte Trockeneisquelle 2 kann eine Vorrichtung 1 zum Erzeugen von festen CO2-Teilchen aufweisen, wobei diese Vorrichtung 1 beispielsweise eine Schneekammer umfasst, die einen Einlass für CO2 und einen Verdichter zum Verdichten von in der Schneekammer befindlichem CO2-Schnee aufweist. In diesem Zusammenhang ist es denkbar, dass die Schneekammer auf einer Seite durch eine mit Öffnungen versehene Matrix abgeschlossen wird.

Alternativ hierzu ist es aber auch denkbar, dass die Trockeneisquelle 2 der erfindungsgemäßen Vorrichtung 1 einen Vorratsbehälter zum Bevorraten von Trockeneispartikeln in Reiskorngröße, sogenannten CO2-Pellets, aufweist.

Die Erzeugung der CO2-Pellets erfolgt, indem flüssiges Kohlendioxid aus einem isolierten Tank, in welchem das Kohlendioxid bei einem Druck zwischen üblicherweise 12 und 22 bar gelagert wird, entnommen und über Düsen in eine Schneekammer auf Atmosphärendruck entspannt wird. Bei der Entspannung des flüssigen Kohlendioxids entsteht ein Gemisch aus CO2-Schnee und kaltem CO2-Gas. Die Gasphase wird von dem CO2-Schnee abgetrennt und der CO2-Schnee mittels eines Verdichters verdichtet. Hierzu wird beispielsweise ein Kolbenverdichter eingesetzt. Der entstehende Trockeneisblock wird anschließend durch eine Matrize gepresst, um feste CO2-Stränge zu erzeugen, die dann mit einem geeigneten Brechwerkzeug zu Pellets von etwa Reiskorngröße gekürzt werden.

Die von der Trockeneisquelle 2 bereitgestellten Trockeneispartikel, wie beispielsweise Trockeneispellets, werden in der Mischeinheit 3 in einen von der Druckluftquelle 4 bereitgestellten Druckluftstrom eindosiert und mit diesem zu einer Strahldüse gefördert. Der Druckluftstrom weist bei der erfindungsgemäßen Vorrichtung 1 einen Druck zwischen 0,1 bar bis 24 bar auf, während die Trockeneispartikel (CO2-Pellets) bei Atmosphärendruck vorliegen. Zum Eindosieren der Trockeneispartikel in den Luftdruckstrom kommt vorzugsweise eine Druckschleuse zum Einsatz, die in der schematischen Zeichnung gemäß FIG. 2 nicht dargestellt ist.

Beim Applizieren des in der Mischeinheit 3 der erfindungsgemäßen Vorrichtung 1 generierten Trockeneispartikel-Druckluftgemisches 14 auf die zu behandelnde Oberfläche 12 werden die Trockeneispartikel in dem Trockeneispartikel-Druckluftgemisch 14 mit Hilfe der von der Druckluftquelle 4 bereitgestellten Druckluft beschleunigt, und der Trockeneispartikel-Druckluftstrom wird - wie in FIG. 1a angedeutet - auf die zu reinigende bzw. zu behandelnde Oberfläche 12 gerichtet.

Erfindungsgemäß ist in diesem Zusammenhang vorgesehen, dass der Druckluftquelle 4 eine Konditionierungseinheit 5 zugeordnet ist, um insbesondere bedarfs- oder anwendungsweise die der Mischeinheit 3 bereitgestellte Druckluft zu konditionieren, und zwar insbesondere im Hinblick auf die Größe und Konzentration von noch in der bereitgestellten Druckluft enthaltenen Feststoffteilchen, im Hinblick auf den Drucktaupunkt und/oder den Feuchtegehalt der bereitgestellten Druckluft und/oder im Hinblick auf eine Restmenge an Öl-Aerosolen und Kohlenwasserstoffen, die noch in der bereitgestellten Druckluft enthalten sein dürfen.

Zum Einstellen des Grades einer Aufbereitung der von der Druckluftquelle 4 bereitzustellenden Druckluft weist die Konditioniereinheit 5 eine Vielzahl unterschiedlicher und insbesondere über eine manuelle Eingabeeinrichtung auswählbare Betriebszustände auf.

In diesem Zusammenhang ist es erfindungsgemäß vorgesehen, dass die Konditioniereinheit 5 wahlweise in einem der nachfolgenden Betriebszustände betreibbar ist:
- in einem ersten Betriebszustand, in welchem die von der Druckluftquelle 4 bereitgestellte Druckluft noch Feststoffteilchen mit einer Größe größer 5 µm enthalten darf; oder
- in einem zweiten Betriebszustand, in welchem die von der Druckluftquelle 4 bereitgestellte Druckluft noch Feststoffteilchen mit einer Größe bis max. 5 µm nach ISO 8573-1:2010 enthalten darf.

Bei der in FIG. 2 gezeigten Ausführungsform der erfindungsgemäßen Vorrichtung 1 weist hierzu die Konditioniereinheit 5 eine Filtereinrichtung 7 mit einem Vorfilter und einem Nachfilter auf. Abhängig von einem ausgewählten Betriebszustand der Konditioniereinheit 5 ist dabei der mindestens eine Nachfilter zur Druckluftaufbereitung zu- oder abschaltbar.

Die Konditioniereinheit 5 der erfindungsgemäßen Vorrichtung 1 ist ferner ausgebildet, insbesondere wahlweise den Drucktaupunkt der von der Druckluftquelle 4 bereitgestellten Druckluft einzustellen.

Zu diesem Zweck ist bei der in FIG. 2 schematisch dargestellten Ausführungsform der erfindungsgemäßen Vorrichtung 1 vorgesehen, dass die Konditioniereinheit 5 mindestens einen zur Druckluftaufbereitung wahlweise zu- oder abschaltbaren Kältetrockner aufweist. An Stelle eines derartigen Kältetrockners ist es aber auch denkbar, dass ein Wasserabscheider, ein Absorptionstrockner und/oder ein Membrantrockner zum Einsatz kommt.

Um ferner im Hinblick auf eine Gesamtkonzentration von Öl-Aerosolen und Kohlenwasserstoffen eine Reinheit der von der Druckluftquelle 4 bereitgestellten Druckluft einstellen zu können, ist die bereits erwähnte Filtereinrichtung 7 entsprechend ausgeführt.

Alternativ oder zusätzlich hierzu ist es aber auch denkbar, dass die Druckluftquelle 4 eine ölgeschmierte, verdichtende Kompressoreinheit und eine ölfrei verdichtende Kompressoreinheit aufweist, wobei abhängig von einer ausgewählten Reinheit der von der Druckluftquelle 4 bereitzustellenden Druckluft zur Verdichtung von Ansaugluft wahlweise die ölgeschmierte, verdichtende Kompressoreinheit oder die ölfrei verdichtende Kompressoreinheit angesteuert wird.

In FIG. 2 ist ferner angedeutet, dass die erfindungsgemäße Vorrichtung 1 eine Steuer- und/oder Regeleinrichtung 16 aufweist zum Steuern und/oder Regeln der Druckluftquelle 4 und/oder der, der Druckluftquelle 4 zugeordneten Konditioniereinheit 5 derart, dass im Hinblick auf den Reinheitsgrad die von der Druckluftquelle 4 bereitgestellte Druckluft einem vorab festgelegten oder festlegbaren Reinheitsgrad entspricht.

Die Druckluftquelle 4 der erfindungsgemäßen Vorrichtung 1 dient nicht nur dazu, pro Zeiteinheit eine vorab festgelegte oder festlegbare Menge an Druckluft der Mischeinheit 3 zuzuführen, wobei die pro Zeiteinheit der Mischeinheit 3 zugeführte Menge an Druckluft insbesondere von einer pro Zeiteinheit der Mischeinheit 3 zugeführten Menge an Trockeneispartikeln abhängt, sondern auch dazu, pro Zeiteinheit eine vorab festgelegte oder festlegbare Menge an Druckluft als Zusatzdruckluft 8 dem von der Mischeinheit 3 generierten Trockeneispartikel-Druckluftgemisch 14 zuzudosieren. Diese Zusatzdruckluft 8 dient insbesondere zum Variieren des Strahldrucks und/oder zur Einstellung einer Geschwindigkeit des Trockeneispartikel-Druckluftgemisches 14.

Gemäß Weiterbildungen der erfindungsgemäßen Vorrichtung 1 ist die Druckluftquelle 4 ferner ausgebildet, einer manuellen oder automatischen Sprühpistole 6, die zum Applizieren des konditionierten Trockeneispartikel-Druckluftgemisches 14 auf die zu behandelnde Oberfläche 12 dient, Formungsluft 9 zuzuführen, um beispielsweise einen Hüllstrom zu bilden, welcher das Trockeneispartikel-Druckluftgemisch 14 umhüllt und parallelisierend oder fokussierend wirkt.

Wie in FIG. 1b und FIG. 1c dargestellt findet mit dem erfindungsgemäßen Verfahren eine optimale Reinigung bzw. Behandlung der Oberfläche 12 statt, ohne dass mit der Druckluft Fremdstoffe auf die Oberfläche 12 auftreffen. Die niedrige Temperatur des sublimierten Trockeneises führt zur Rissbildung des Belages 13 auf der zu behandelnden Oberfläche 12 und damit zum Loslösen des Belages 13. Darüber hinaus ist ein Sublimationsbereich 15 vorzugsweise in unmittelbarer Nähe der Oberfläche 12 gewählt, so dass diese aufgrund des Sublimationseffekts bzw. aufgrund der Explosionswirkung beim Sublimieren der Trockeneispartikel gereinigt wird.

Die Erfindung ist nicht auf die in den Zeichnungen gezeigte Ausführungsform beschränkt, sondern ergibt sich aus einer Zusammenschau sämtlicher hierin offenbarter Merkmale im Rahmen der beigefügten Ansprüche.

### Bezugszeichenliste

- 1: Vorrichtung zur Trockeneisbehandlung
- 2: Trockeneisquelle
- 3: Mischeinheit
- 4: Druckluftquelle
- 5: Konditioniereinheit
- 6: Sprühpistole
- 7: Filtereinrichtung
- 8: Zusatzdruckluft
- 9: Formungsluft
- 11: Trockeneispartikel-Druckluftgemisch
- 12: Oberfläche
- 13: zu entfernender Belag (Verunreinigung)
- 14: Trockeneispartikel-Druckluftgemisch
- 15: Sublimationsbereich
- 16: Steuer-/Regeleinrichtung

## Patentansprüche

1. Vorrichtung (1) zur Trockeneisbehandlung und insbesondere zur Trockeneisreinigung von Oberflächen, wobei die Vorrichtung (1) folgendes aufweist:
- eine Trockeneisquelle (2) zum Bereitstellen von Trockeneis insbesondere in Gestalt von Trockeneispartikeln;
- eine mit der Trockeneisquelle (2) strömungsmäßig verbundene oder verbindbare Mischeinheit (3); und
- eine mit der Mischeinheit (3) strömungsmäßig verbundene oder verbindbare Druckluftquelle (4) zum Bereitstellen von Druckluft für die Mischeinheit (3), in welcher mit der bereitgestellten Druckluft und dem bereitgestellten Trockeneis ein Trockeneispartikel-Druckluftgemisch (14) generiert wird, welches zur Trockeneisbehandlung und insbesondere zur Trockeneisreinigung auf die zu behandelnde Oberfläche (12) applizierbar ist,
wobei der Druckluftquelle (4) eine Konditioniereinheit (5) zugeordnet ist, um bedarfs- oder anwendungsweisen die der Mischeinheit (3) bereitgestellten Druckluft zu konditionieren, und zwar im Hinblick auf die Größe und Konzentration von noch in der bereitgestellten Druckluft enthaltenen Feststoffteilchen, im Hinblick auf den Drucktaupunkt und den Feuchtegehalt der bereitgestellten Druckluft und im Hinblick auf eine Restmenge an Öl-Aerosolen und Kohlenwasserstoffen, die noch in der bereitgestellten Druckluft enthalten sein dürfen,
**dadurch gekennzeichnet,**
**dass** die Konditioniereinheit (5) wahlweise in einem der nachfolgenden Betriebszustände betreibbar ist:
- in einem ersten Betriebszustand, in welchem die von der Druckluftquelle (4) bereitgestellte Druckluft noch Feststoffteilchen mit einer Größe größer 5 µm enthalten darf; oder
- in einem zweiten Betriebszustand, in welchem die von der Druckluftquelle (4) bereitgestellte Druckluft noch Feststoffteilchen mit einer Größe bis maximal 5 µm nach ISO 8573-1:2010 enthalten darf,
und **dass** die Konditioniereinheit (5) eine Filtereinrichtung (7) aufweist, wobei die Filtereinrichtung (7) mindestens einen Vorfilter und mindestens einen Nachfilter aufweist, wobei - abhängig von dem ausgewählten Betriebszustand der Konditioniereinheit (5) - wahl- oder bedarfsweise zumindest der mindestens eine Nachfilter zur Druckluftaufbereitung zu- oder abschaltbar ist.

2. Vorrichtung (1) nach Anspruch 1,
wobei zum Einstellen des Grades einer Aufbereitung der von der Druckluftquelle (4) bereitzustellenden Druckluft die Konditioniereinheit (5) eine Vielzahl unterschiedliche und insbesondere über eine manuelle Eingabeeinrichtung auswählbare Betriebszustände aufweist.

3. Vorrichtung (1) nach Anspruch 1 oder 2,
wobei die Konditioniereinheit (5) insbesondere wahlweise in mindestens einer der nachfolgenden Reinheitsklassen betreibbar ist:
- in der Reinheitsklasse 01 nach ISO 8573-1:2010, in welcher die von der Druckluftquelle (4) bereitgestellte Druckluft pro m³ bereitgestellter Druckluft maximal 20.000 Teilchen mit einer Teilchengröße größer 0,1 µm und maximal 0,5 µm, maximal 400 Teilchen mit einer Teilchengröße größer 0,5 µm und maximal 1,0 µm und maximal 10 Teilchen mit einer Teilchengröße größer 10 µm und maximal 5,0 µm aufweist;
- in der Reinheitsklasse 02 nach ISO 8573-1:2010, in welcher die von der Druckluftquelle (4) bereitgestellte Druckluft pro m³ bereitgestellter Druckluft maximal 400.000 Teilchen mit einer Teilchengröße größer 0,1 µm und maximal 0,5 µm, maximal 6.000 Teilchen mit einer Teilchengröße größer 0,5 µm und maximal 1,0 µm und maximal 100 Teilchen mit einer Teilchengröße größer 1,0 µm und maximal 5,0 µm aufweist; und/oder
- in der Reinheitsklasse 03 nach ISO 8573-1:2010, in welcher die von der Druckluftquelle (4) bereitgestellte Druckluft pro m³ bereitgestellter Druckluft maximal 90.000 Teilchen mit einer Teilchengröße größer 0,5 µm und maximal 1,0 µm und maximal 1000 Teilchen mit einer Teilchengröße größer 1,0 µm und maximal 5,0 µm aufweist.

4. Vorrichtung (1) nach einem der Ansprüche 1 bis 3,
wobei die Konditioniereinheit (5) ausgebildet ist, insbesondere wahlweise den Drucktaupunkt der von der Druckluftquelle (4) bereitgestellten Druckluft einzustellen.

5. Vorrichtung (1) nach Anspruch 4,
wobei zum Einstellen eines Drucktaupunktes der von der Druckluftquelle (4) bereitgestellten Druckluft die Konditioniereinheit (5) mindestens einen zur Druckluftaufbereitung wahlweise zu- oder abschaltbaren Wasserabscheider, mindestens einen zur Druckluftaufbereitung wahlweise zu- oder abschaltbaren warmregenerierenden Adsorptionstrockner, mindestens einen zur Druckluftaufbereitung wahlweise zu- oder abschaltbaren Kältetrockner, und/oder mindestens einen zur Druckluftaufbereitung wahlweise zu- oder abschaltbaren Membrantrockner insbesondere mit integriertem Nanofilter aufweist.

6. Vorrichtung (1) nach Anspruch 4 oder 5,
wobei die Konditioniereinheit (5) insbesondere wahlweise in mindestens einer der nachfolgenden Feuchtigkeits-Reinheitsklassen betreibbar ist:
- in einer ersten Feuchtigkeits-Reinheitsklasse, in welcher der Drucktaupunkt der von der Druckluftquelle (4) bereitgestellten Druckluft bei mindestens -70 Grad Celsius liegt;
- in einer zweiten Feuchtigkeits-Reinheitsklasse, in welcher der Drucktaupunkt der von der Druckluftquelle (4) bereitgestellten Druckluft bei mindestens -40 Grad Celsius liegt; und/oder
- in einer dritten Feuchtigkeits-Reinheitsklasse, in welcher der Drucktaupunkt der von der Druckluftquelle (4) bereitgestellten Druckluft bei mindestens -20 Grad Celsius liegt.

7. Vorrichtung (1) nach einem der Ansprüche 1 bis 6,
wobei die Konditioniereinheit (5) und/oder Druckluftquelle (4) ausgebildet sind/ist, insbesondere wahlweise im Hinblick auf eine Gesamtkonzentration von Öl-Aerosolen und Kohlenwasserstoffen eine Reinheit der von der Druckluftquelle (4) bereitgestellten Druckluft einzustellen.

8. Vorrichtung (1) nach Anspruch 7,
wobei die Druckluftquelle (4) eine ölgeschmierte, verdichtende Kompressoreinheit und eine ölfrei verdichtende Kompressoreinheit aufweist, wobei abhängig von einer ausgewählten Reinheit der von der Druckluftquelle (4) bereitzustellenden Druckluft zur Verdichtung von Ansaugluft wahlweise die ölgeschmierte, verdichtende Kompressoreinheit oder die ölfrei verdichtende Kompressoreinheit angesteuert wird.

9. Vorrichtung (1) nach Anspruch 7 oder 8,
wobei zum Einstellen einer Öl-Gesamtkonzentrations-Reinheit der von der Druckluftquelle (4) bereitgestellten Druckluft die Konditioniereinheit (5) insbesondere wahlweise in mindestens einer der nachfolgenden Öl-Gesamtkonzentrations-Reinheitsklassen betreibbar ist:
- in einer ersten Öl-Gesamtkonzentrations-Reinheitsklasse, in welcher in der von der Druckluftquelle (4) bereitgestellten Druckluft maximal 0,01 mg Öl je m³ vorliegt;
- in einer zweiten Öl-Gesamtkonzentrations-Reinheitsklasse, in welcher in der von der Druckluftquelle (4) bereitgestellten Druckluft maximal 0,1 mg Öl je m³ vorliegt; und/oder
- in einer dritten Öl-Gesamtkonzentrations-Reinheitsklasse, in welcher in der von der Druckluftquelle (4) bereitgestellten Druckluft maximal 1 mg Öl je m³ vorliegt.

10. Vorrichtung (1) nach einem der Ansprüche 7 bis 9,
wobei zum Einstellen einer Öl-Gesamtkonzentrations-Reinheit der von der Druckluftquelle (4) bereitgestellten Druckluft die Konditioniereinheit (5) mindestens einen zur Druckluftaufbereitung wahlweise zu- oder abschaltbaren Koalenzfilter und/oder mindestens einen zur Druckluftaufbereitung wahlweise zu- oder abschaltbaren Aktivkohlefilter aufweist.

11. Vorrichtung (1) nach einem der Ansprüche 1 bis 10,
wobei eine Steuer- und/oder Regeleinrichtung (16) vorgesehen ist zum Steuern und/oder Regeln der Druckluftquelle (4) und/oder der der Druckluftquelle (4) zugeordneten Konditioniereinheit (5) derart, dass im Hinblick auf den Reinheitsgrad die von der Druckluftquelle (4) bereitgestellte Druckluft einem vorab festgelegten oder festlegbaren Reinheitsgrad entspricht.

12. Verfahren zur Behandlung von Oberflächen (12), insbesondere zur Reinigung und/oder Veredelung von Oberflächen (12), wobei hierzu eine Vorrichtung (1) nach einem der Ansprüche 1 bis 11 verwendet wird, und wobei das Verfahren die folgenden Verfahrensschritte aufweist:
- Bereitstellen von Trockeneis insbesondere in Gestalt von Trockeneispartikeln;
- Bereitstellen von Druckluft;
- Herstellen eines Trockeneispartikel-Druckluftgemisches (14) aus dem bereitgestellten Trockeneis und der bereitgestellten Druckluft; und
- Applizieren des Trockeneispartikel-Druckluftgemisches (14) auf die zu behandelnde Oberfläche (12),
wobei die zum Herstellen des Trockeneispartikel-Druckluftgemisches (14) bereitgestellte Druckluft konditioniert wird, und zwar bedarfs- oder anwendungsspezifisch und im Hinblick auf die Größe und Konzentration von noch in der bereitgestellten Druckluft enthaltenen Feststoffteilchen, im Hinblick auf den Drucktaupunkt und den Feuchtegehalt der bereitgestellten Druckluft und im Hinblick auf eine Restmenge an Öl-Aerosolen und Kohlenwasserstoffen, die noch in der bereitgestellten Druckluft enthalten sein dürfen.

## Claims

1. A device (1) for dry ice treatment and, in particular, for dry ice cleaning of surfaces, wherein the device (1) comprises:
- a dry ice source (2) for supplying dry ice, in particular in the form of dry ice particles;
- a mixing unit (3) fluidly connected or connectable to the dry ice source (2); and
- a compressed air source (4) fluidly connected or connectable to the mixing unit (3) for supplying compressed air to the mixing unit (3), in which a dry ice particle-compressed air mixture (14) is generated with the supplied compressed air and the supplied dry ice, which can be applied to the surface (12) to be treated for dry ice treatment and, in particular, for dry ice cleaning,
wherein the compressed air source (4) is assigned a conditioning unit (5) for conditioning the compressed air supplied to the mixing unit (3) as required or depending on the application, namely with regard to the size and concentration of solid particles still comprised in the supplied compressed air, with regard to the pressure dew point and the moisture content of the supplied compressed air, and with regard to a residual amount of oil aerosols and hydrocarbons that may still be comprised in the supplied compressed air,
**characterised in that**
the conditioning unit (5) can be operated alternatively in one of the following operating states:
- in a first operating state in which the compressed air supplied by the compressed air source (4) may still comprise solid particles having a size greater than 5 µm; or
- in a second operating state, in which the compressed air supplied by the compressed air source (4) may still comprise solid particles having a size of up to a maximum of 5 µm according to ISO 8573-1:2010,
and that the conditioning unit (5) comprises a filter device (7), wherein the filter device (7) comprises at least one pre-filter and at least one post-filter, wherein depending on the selected operating state of the conditioning unit (5), selectively or as required, at least the at least one post-filter can be switched on or off for compressed air conditioning.

2. The device (1) according to claim 1,
wherein, for setting the degree of treatment of the compressed air to be supplied by the compressed air source (4), the conditioning unit (5) has a plurality of different operating states which can be selected in particular via a manual input device.

3. The device (1) according to claim 1 or 2,
wherein the conditioning unit (5) can be operated selectively in at least one of the following purity classes:
- in purity class 01 according to ISO 8573-1:2010, in which the compressed air supplied by the compressed air source (4) comprises per m³ of compressed air supplied a maximum of 20,000 particles having a particle size greater than 0.1 µm and a maximum of 0.5 µm, a maximum of 400 particles having a particle size greater than 0.5 µm and a maximum of 1.0 µm, and a maximum of 10 particles having a particle size greater than 10 µm and a maximum of 5.0 µm;
- in purity class 02 according to ISO 8573-1:2010, in which the compressed air supplied by the compressed air source (4) comprises per m³ of compressed air supplied a maximum of 400,000 particles having a particle size greater than 0.1 µm and a maximum of 0.5 µm, a maximum of 6,000 particles having a particle size greater than 0.5 µm and a maximum of 1.0 µm, and a maximum of 100 particles having a particle size greater than 1.0 µm and a maximum of 5.0 µm; and/or
- in purity class 03 according to ISO 8573-1:2010, in which the compressed air supplied by the compressed air source (4) comprises per m³ of compressed air supplied a maximum of 90,000 particles having a particle size greater than 0.5 µm and a maximum of 1.0 µm, and a maximum of 1,000 particles having a particle size greater than 1.0 µm and a maximum of 5.0 µm.

4. The device (1) according to anyone of claims 1 to 3,
wherein the conditioning unit (5) is designed to, in particular selectively, adjust the pressure dew point of the compressed air supplied by the compressed air source (4).

5. The device (1) according to claim 4,
wherein, for adjusting a pressure dew point of the compressed air supplied by the compressed air source (4), the conditioning unit (5) comprises at least one water separator which can be selectively switched on or off for compressed air treatment, at least one heat-regenerating adsorption dryer which can be selectively switched on or off for compressed air treatment, at least one refrigeration dryer that can be selectively switched on or off for compressed air treatment, and/or at least one membrane dryer, in particular with an integrated nanofilter, that can be selectively switched on or off for compressed air treatment.

6. The device (1) according to claim 4 or 5,
wherein the conditioning unit (5) can be operated, in particular optionally, in at least one of the following humidity purity classes:
- in a first humidity purity class, in which the pressure dew point of the compressed air supplied by the compressed air source (4) is at least -70 degrees Celsius;
- in a second humidity purity class, in which the pressure dew point of the compressed air supplied by the compressed air source (4) is at least -40 degrees Celsius; and/or
- in a third humidity purity class, in which the pressure dew point of the compressed air supplied by the compressed air source (4) is at least -20 degrees Celsius.

7. The device (1) according to anyone of claims 1 to 6,
wherein the conditioning unit (5) and/or compressed air source (4) are/is designed, in particular optionally with regard to a total concentration of oil aerosols and hydrocarbons, to adjust a purity of the compressed air supplied by the compressed air source (4).

8. The device (1) according to claim 7,
wherein the compressed air source (4) comprises an oil-lubricated, compressing compressor unit and an oil-free compressing compressor unit, wherein, depending on a selected purity of the compressed air to be supplied by the compressed air source (4) for compressing intake air, either the oil-lubricated, compressing compressor unit or the oil-free compressor unit is selectively actuated.

9. The device (1) according to claim 7 or 8,
wherein, for setting a total oil concentration purity of the compressed air supplied by the compressed air source (4), the conditioning unit (5) can be operated, in particular selectively, in at least one of the following total oil concentration purity classes:
- in a first total oil concentration purity class, in which the compressed air supplied by the compressed air source (4) comprises a maximum of 0.01 mg of oil per m³;
- in a second total oil concentration purity class, in which the compressed air supplied by the compressed air source (4) comprises a maximum of 0.1 mg of oil per m³; and/or
- in a third total oil concentration purity class, in which the compressed air supplied by the compressed air source (4) comprises a maximum of 1 mg of oil per m³.

10. The device (1) according to anyone of claims 7 to 9,
wherein, for adjusting a total oil concentration purity of the compressed air supplied by the compressed air source (4), the conditioning unit (5) comprises at least one coalescing filter which can be selectively switched on or off for compressed air treatment and/or at least one activated carbon filter which can be selectively switched on or off for compressed air treatment.

11. The device (1) according to anyone of claims 1 to 10,
wherein a control and/or regulating device (16) is provided for controlling and/or regulating the compressed air source (4) and/or the conditioning unit (5) assigned to the compressed air source (4) in such a way that, with regard to the degree of purity, the compressed air supplied by the compressed air source (4) corresponds to a predetermined or determinable degree of purity.

12. A method for treating surfaces (12), in particular for cleaning and/or finishing surfaces (12), wherein a device (1) according to anyone of claims 1 to 11 is used for this purpose, and wherein the method comprises the following method steps:
- providing dry ice, in particular in the form of dry ice particles;
- providing compressed air;
- producing a dry ice particle-compressed air mixture (14) from the dry ice provided and the compressed air provided; and
- applying the dry ice particle-compressed air mixture (14) to the surface (12) to be treated,
wherein the compressed air provided for producing the dry ice particle-compressed air mixture (14) is conditioned as required or specific to the application and with regard to the size and concentration of solid particles still comprised in the supplied compressed air, with regard to the pressure dew point and moisture content of the supplied compressed air, and with regard to a residual amount of oil aerosols and hydrocarbons that may still be comprised in the supplied compressed air.

## Revendications

1. Dispositif (1) destiné à un traitement par neige carbonique, et en particulier à un nettoyage par neige carbonique, de surfaces, dans lequel le dispositif (1) présente les éléments suivants :
- une source de neige carbonique (2) destinée à fournir de la neige carbonique en particulier sous forme de particules de neige carbonique ;
- une unité de mélange (3) reliée ou pouvant être reliée en communication fluidique à l'unité de mélange (3) ; et
- une source d'air comprimé (4) reliée ou pouvant être reliée en communication fluidique à l'unité de mélange (3), destinée à fournir de l'air comprimé pour l'unité de mélange (3) dans laquelle, avec l'air comprimé fourni et la neige carbonique fournie, il est généré un mélange particules de neige carbonique/air comprimé qui peut être appliqué sur la surface à traiter (12) pour un traitement par neige carbonique et en particulier un nettoyage par neige carbonique,
dans lequel à la source d'air comprimé (4) est associée une unité de conditionnement (5) pour conditionner l'air comprimé fourni à l'unité de mélange (3) en fonction des besoins ou de l'application, et ce en termes de taille et de concentration de particules solides encore contenues dans l'air comprimé fourni, en termes de point de rosée sous pression et de teneur en humidité de l'air comprimé fourni, et en termes de quantité résiduelle d'aérosols d'huile et d'hydrocarbures qui peuvent encore être contenus dans l'air comprimé fourni,
**caractérisé en ce que**
l'unité de conditionnement (5) peut fonctionner au choix dans l'un des états de fonctionnement suivants :
- dans un premier état de fonctionnement dans lequel l'air comprimé fourni par la source d'air comprimé (4) peut encore contenir des particules solides d'une taille supérieure à 5 µm ; ou
- dans un second état de fonctionnement dans lequel l'air comprimé fourni par la source d'air comprimé (4) peut encore contenir des particules solides d'une taille maximum de 5 µm selon la norme ISO 8573-1:2010,
et **en ce que** l'unité de conditionnement (5) présente un moyen de filtrage (7), dans lequel le moyen de filtrage (7) présente au moins un pré-filtre et au moins un post-filtre, dans lequel, en fonction de l'état de fonctionnement choisi de l'unité de conditionnement (5), ledit au moins un post-filtre de traitement d'air comprimé peut être au moins monté ou démonté au choix ou en fonction des besoins.

2. Dispositif (1) selon la revendication 1,
dans lequel, pour régler le degré d'un traitement de l'air comprimé devant être fourni par la source d'air comprimé (4), l'unité de conditionnement (5) présente une pluralité d'états de fonctionnement différents pouvant être choisis en particulier via un moyen de saisie manuel.

3. Dispositif (1) selon la revendication 1 ou 2,
dans lequel l'unité de conditionnement (5) peut fonctionner en particulier au choix dans l'une au moins des classes de pureté suivantes :
- dans la classe de pureté 01 selon la norme ISO 8573-1:2010, dans laquelle l'air comprimé fourni par la source d'air comprimé (4) présente, par m3 d'air comprimé fourni, au maximum 20000 particules d'une taille particulaire supérieure à 0,1 µm et d'au plus 0,5 µm, au maximum 400 particules d'une taille particulaire supérieure à 0,5 µm et d'au plus 1,0 µm, et au maximum 10 particules d'une taille particulaire supérieure à 10 µm et d'au plus 5,0 µm ;
- dans la classe de pureté 02 selon la norme ISO 8573-1:2010, dans laquelle l'air comprimé fourni par la source d'air comprimé (4) présente, par m3 d'air comprimé fourni, au maximum 400000 particules d'une taille particulaire supérieure à 0,1 µm et d'au plus 0,5 µm, au maximum 6000 particules d'une taille particulaire supérieure à 0,5 µm et d'au plus 1,0 µm , et au maximum 100 particules d'une taille particulaire supérieure à 1,0 µm et d'au plus 5,0 µm ; et/ou
- dans la classe de pureté 03 selon la norme ISO 8573-1:2010, dans laquelle l'air comprimé fourni par la source d'air comprimé (4) présente, par m3 d'air comprimé fourni, au maximum 90000 particules d'une taille particulaire supérieure à 0,5 µm et d'au plus 1,0 µm, et au maximum 1000 particules d'une taille particulaire supérieure à 1,0 µm et d'au plus 5,0 µm.

4. Dispositif (1) selon l'une quelconque des revendications 1 à 3,
dans lequel l'unité de conditionnement (5) est réalisée pour régler, en particulier au choix, le point de rosée sous pression de l'air comprimé fourni par la source d'air comprimé (4).

5. Dispositif (1) selon la revendication 4,
dans lequel, pour régler un point de rosée sous pression de l'air comprimé fourni par la source d'air comprimé (4), l'unité de conditionnement (5) présente au moins un séparateur d'eau pouvant être monté ou démonté au choix pour traiter de l'air comprimé, au moins un séchoir par adsorption à régénération par apport calorifique pouvant être au choix monté ou démonté pour traiter de l'air comprimé, au moins un séchoir à froid pouvantt être au choix monté ou démonté pour traiter de l'air comprimé, et/ou au moins un séchoir à membrane pouvant être monté ou démonté au choix pour traiter de l'air comprimé, en particulier avec nano-filtre intégré.

6. Dispositif (1) selon la revendication 4 ou 5,
dans lequel l'unité de conditionnement (5) peut fonctionner en particulier au choix dans l'une au moins des classes de pureté d'humidité suivantes :
- dans une première classe de pureté d'humidité, dans laquelle le point de rosée sous pression de l'air comprimé fourni par la source d'air comprimé (4) est d'au moins -70 degrés Celsius ;
- dans une deuxième classe de pureté d'humidité, dans laquelle le point de rosée sous pression de l'air comprimé fourni par la source d'air comprimé (4) est d'au moins -40 degrés Celsius ; et/ou
- dans une troisième classe de pureté d'humidité, dans laquelle le point de rosée sous pression de l'air comprimé fourni par la source d'air comprimé (4) est d'au moins -20 degrés Celsius.

7. Dispositif (1) selon l'une quelconque des revendications 1 à 6,
dans lequel l'unité de conditionnement (5) et/ou la source d'air comprimé (4) sont réalisées pour régler une pureté de l'air comprimé fourni par la source d'air comprimé (4), en particulier au choix, en termes de concentration totale d'aérosols d'huile et d'hydrocarbures.

8. Dispositif (1) selon la revendication 7,
dans lequel la source d'air comprimé (4) présente une unité de compresseur lubrifiée par huile et une unité de compresseur sans huile, dans lequel, en fonction d'une pureté choisie de l'air comprimé fourni par la source d'air comprimé (4) pour comprimer de l'air d'aspiration, l'unité de compresseur lubrifié par huile ou l'unité de compresseur sans huile est pilotée au choix.

9. Dispositif (1) selon la revendication 7 ou 8,
dans lequel, pour régler une pureté de concentration totale d'huile de l'air comprimé fourni par la source d'air comprimé (4), l'unité de conditionnement (5) peut fonctionner en particulier au choix dans l'une au moins des classes de pureté de concentration totale d'huile suivantes :
- dans une première classe de pureté de concentration totale d'huile, dans laquelle l'air comprimé fourni par la source d'air comprimé (4) contient au maximum 0,01 mg d'huile par m³ ;
- dans une deuxième classe de pureté de concentration totale d'huile, dans laquelle l'air comprimé fourni par la source d'air comprimé (4) contient au maximum 0,1 mg d'huile par m³ ; et/ou
- dans une troisième classe de pureté de concentration totale d'huile, dans laquelle l'air comprimé fourni par la source d'air comprimé (4) contient au maximum 1 mg d'huile par m³.

10. Dispositif selon l'une quelconque des revendications 7 à 9,
dans lequel, pour régler une pureté de concentration totale d'huile de l'air comprimé fourni par la source d'air comprimé (4), l'unité de conditionnement (5) présente au moins un filtre coalescent pouvant être monté ou démonté au choix pour traiter de l'air comprimé et/ou au moins un filtre à charbon actif pouvant être monté ou démonté au choix pour traiter de l'air comprimé.

11. Dispositif selon l'une quelconque des revendications 1 à 10,
dans lequel il est prévu un moyen de commande et/ou de régulation (16) pour commander et/ou réguler la source d'air comprimé (4) et/ou l'unité de conditionnement associée à la source d'air comprimé (4) de telle sorte que l'air comprimé fourni par la source d'air comprimé (4) correspond, en termes de degré de pureté, à un degré de pureté défini ou pouvant être défini au préalable.

12. Procédé de traitement de surfaces (12), en particulier de nettoyage et/ou de finition de surfaces (12) dans lequel on utilise à cet effet un dispositif (1) selon l'une quelconque des revendications 1 à 11, et dans lequel le procédé présente les étapes suivantes consistant à :
- fournir de la neige carbonique, en particulier sous forme de particules de neige carbonique ;
- fournir de l'air comprimé ;
- réaliser un mélange particules de neige carbonique/air comprimé (14) à partir de la neige carbonique fournie et de l'air comprimé fourni ; et
- appliquer le mélange particules de neige carbonique/air comprimé (14) sur la surface à traiter (12),
dans lequel l'air comprimé fourni pour réaliser le mélange particules de neige carbonique/air comprimé (14) est conditionné, et ce en fonction des besoins ou de l'application et en termes de taille et de concentration de particules solides encore contenues dans l'air comprimé fourni, en termes de point de rosée sous pression et de teneur en humidité de l'air comprimé fourni, et en termes de quantité résiduelle d'aérosols d'huile et d'hydrocarbures pouvant encore être contenus dans l'air comprimé fourni.
